# EUROPÄISCHE PATENTSCHRIFT

(11) **EP 2 286 996 B1**
(45) Veröffentlichungstag und Bekanntmachung des Hinweises auf die Patenterteilung: **23.03.2016**
(21) Anmeldenummer: 09168385.4
(22) Anmeldetag: 21.08.2009
(51) Int. Cl.: B41F 13/004, B41F 33/00

(54) **Verfahren zur Herstellung eines positionssynchronen Antriebsverbundes durch Vorgabe einer Geschwindigkeits- und Positionsreferenz sowie Antriebssystem zu dessen Durchführung**
Method for producing a position-synchronised drive system by specifying a speed and position reference and drive system for the execution of same
Procédé de fabrication d'un composite d'entraînement à position synchrone par l'émission d'une référence de vitesse et de position et système d'entraînement destiné à son exécution

(43) Veröffentlichungstag der Anmeldung: 23.02.2011
(73) Patentinhaber: Baumüller Anlagen-Systemtechnik GmbH & Co. KG, 90482 Nürnberg (DE)
(72) Erfinder: Strunz, Ulrich, 90452 Eckental (DE); Monse, Mathias, 90480 Nürnberg (DE)
(74) Vertreter: Götz, Georg Alois

(56) Entgegenhaltungen:
- EP-A1- 0 567 741
- EP-A1- 1 503 260
- EP-A2- 0 930 552
- WO-A1-2004/028805
- BENDER K ET AL: "Tagungsband - SPS/IPC/DRIVES elektrische automatrsierunq system und komponenten fachmesse & kongress" IEE - AUTOMATISIERUNG UND DATENTECHNIK, HUETHIG, HEIDELBERG, DE, 28. November 2000 (2000-11-28), Seiten 1-18, XP007902996 ISSN: 1434-2898

## Beschreibung

Die Erfindung betrifft ein Verfahren zur Synchronisierung mehrerer Einzelantriebe auf eine gemeinsame Antriebsposition, wobei die Einzelantriebe mittels eines Bus- oder sonstigen Kommunikationssystems zu einem positionssynchronen Antriebsverbund zusammengefasst werden. Das Kommunikationssystem dient dem Datenaustausch, insbesondere von Daten über Positions-, Geschwindigkeits- und/oder Beschleunigungsinformationen von oder zu den Einzelantrieben. Eine insbesondere übergeordnete Leitachssteuerung erzeugt - unabhängig von den Einzelantrieben - ein Leitachs-Bewegungsprofil, das den Einzelantrieben des Antriebsverbunds über das Kommunikationssystem übermittelt wird. Das Leitachs-Bewegungsprofil kann Daten oder Informationen über eine (virtuelle) Leitachsposition, Leitachsgeschwindigkeit und/oder Leitachsbeschleunigung umfassen, die als Führungsgrößen für die Einzelantriebe dienen.

Ferner betrifft die Erfindung ein zur Durchführung dieses Verfahrens geeignetes Antriebssystem mit mehreren elektrischen Einzelantrieben, die über ein oder mehrere Bus- oder sonstige Kommunikationsmittel zu einem synchronisierten Antriebsverbund gekoppelt, organisiert und/oder koordiniert sind. Die Leitachssteuerung für das Leitachs-Bewegungsprofil ist ebenfalls mit dem oder den Kommunikationsmitteln gekoppelt.

Das genannte Einzelantriebs-Synchronisierverfahren und das dafür geeignete Antriebssystem sind insbesondere zum Einsatz in Druckmaschinen vorgesehen, vor allem wenn darin kontinuierliche Papierbahnen bedruckt und in einem abschließenden Falzwerk geschnitten und gefaltet werden, das dazu mit der bedruckten Papierbahn in körperlichen Eingriff gebracht wird. Aufgrund dessen können beim Produktionsanlauf der Druckmaschine technische Schwierigkeiten auftraten, wenn für den dabei vorzunehmenden Synchronisiervorgang die Schneidmesser- und/oder Falzmesserzylinder sich relativ zur Papierbahn bewegen müssen.

Zur Abhilfe ist in EP 0 567 741 A1 eine Rotationsdruckmaschine mit einem synchronisierten Einzelantriebssystem beschrieben: Die Einzelantriebe nur der Druckzylinder nebst zugehöriger Antriebsregler werden ohne Falzantrieb zu Druckstellengruppen zusammengefasst und diese Druckstellengruppen einem separat angetriebenen Falzapparat zugeordnet. Die Druckstellengruppen beziehen dann ihre Positionsreferenz von diesem Falzapparat. Die Einzelantriebe nebst Antriebsregler einer Druckstellengruppe sind über ein schnelles Bussystem, den Antriebsbus, zu einem Antriebsverbund zusammengefasst. Die Antriebsregler der Druckzylinder-Einzelantriebe werden untereinander von einem Antriebssystem koordiniert, welches sowohl mit dem Antriebsbus als auch mit einem weiteren Bus, dem Datenbus verbunden ist. Mit diesem Datenbus sind noch weitere, gleichartige Druckstellengruppen sowie der diesen Druckstellengruppen zugeordnete Falzapparat und ein übergeordnetes Leitsystem gekoppelt. Daraus ergibt sich, dass der Antrieb des Falzapparats nicht in dem vom Antriebssystem koordinierten Antriebsverbund integriert und nicht mit dem schnellen Antriebsbus der Antriebsregler und des Antriebssystems verbunden ist. Vielmehr kommuniziert der Falzapparat über den langsameren Datenbus mit dem jeweiligen Antriebssystem der Druckstellengruppen. WO 2004/028805 A1 betrifft ein Verfahren zur Synchronisation mehrerer Einzelantriebe. Die Leitachs-Bewegungsprofile stellen einzuhaltende Sollwerte dar.

Demgegenüber liegt der Erfindung die Aufgabe zugrunde, Synchronisierverfahren für kommunikationstechnisch verbundene Einzelantriebe mit vereinfachter Struktur durchführen zu können. Zur Lösung wird bei dem Synchronisierverfahren mit den eingangs genannten oder den im Oberbegriff des Anspruchs 1 genannten Merkmalen erfindungsgemäß vorgeschlagen:
a) als Referenzantrieb einen Einzelantrieb des Antriebsverbunds auszuwählen
b) aus einem Vergleich der Lage bzw. Position des Referenzantriebs mit dem Leitachs-Bewegungsprofil einen Lageversatz zu ermitteln
c) und aus dem Lageversatz eine Referenzgeschwindigkeit oder - beschleunigung abzuleiten
d) und die Referenzgeschwindigkeit oder -beschleunigung über das Kommunikationssystem an alle Einzelantriebe des Antriebsverbunds als gemeinsame Führungsgröße für eine jeweilige Einzelantriebs-Geschwindigkeitsregelung zu verteilen.

Daneben wird zur Lösung der genannten Erfindungsaufgabe auf das im Anspruch 1 angegebene Synchronisierverfahren für mehrere Einzelantriebe und auf das im nebengeordneten, unabhängigen Anspruch 17 angegebene Antriebssystem verwiesen, das zur Durchführung des Synchronisierverfahrens geeignet ist. Optionale, bevorzugte Ausführungsformen der Erfindung ergeben sich aus den abhängigen Ansprüchen.

Die Erfindung umfasst also ein System zur Synchronisierung mehrerer bewegbarer Funktionsteile von Geräten oder Maschinen, insbesondere Druckmaschinen, anhand ihrer Position. Jedes Funktionsteil ist einzeln von je einem mehrerer elektrischer Einzelantriebe bewegbar, welche in einem Antriebsverbund zusammengefasst sind, worin anhand eines Bus- oder sonstigen Kommunikationssystems Daten bzw. Informationen bezüglich Position, Geschwindigkeit und/oder Beschleunigung von oder für die Einzelantriebe oder von einer übergeordneten Leitsteuerung übermittelt werden. Erfindungsgemäß werden diesem an sich bekannten Grundkonzept ganz oder teilweise folgende Schritte bzw. Merkmale hinzugefügt:
- Ein Einzelantrieb aus dem Antriebsverbund wird als Referenzantrieb zur Lieferung einer autonom erzeugten, lokalen Referenzposition ausgewählt.
- Unabhängig von den Einzelantrieben wird eine Sollreferenzlage bzw. virtuelle Leitposition generiert, beispielsweise von oder in einer Leitachssteuerung. Die Generierung der Leitachsposition kann auf der Grundlage eines programmtechnisch beispielsweise an einem Leitstand einstellbaren Bewegungsprofils erfolgen, wobei die Leitachsposition oder auch eine entsprechende Leitachsgeschwindigkeit Funktionen einer beispielsweise am Leitstand einstellbaren Produktionsgeschwindigkeit, - beschleunigung oder -verzögerung sind. Das Bewegungsprofil lässt sich auch als Funktion der Zeit darstellen.

- Die Leitachsposition wird im Antriebsverbund an alle Einzelantriebe, einschließlich des ausgewählten Referenzantriebs, übertragen.
- Die virtuell erzeugte, übertragene Leitachsposition wird mit der jeweiligen lokalen Antriebsposition, einschließlich der lokalen Referenzposition des Referenzantriebs, verglichen.
- Es wird eine Korrektur- bzw. Nachstellgeschwindigkeit unter Berücksichtigung des Leitachs-Bewegungsprofils und der aktuellen Position des Referenzantriebs generiert. Die daraus resultierende, an den Antriebsverbund vorzugebende Referenzgeschwindigkeit sollte, wenn der Referenzantrieb dem Falzwerk zugeordnet ist, immer unidirektional, beispielsweise positiv sein, damit im Einsatzbeispiel einer Druckmaschine mit Falzwerk dieses nicht rückwärts dreht bzw. nicht Makulatur erzeugt.
- Die so generierte Referenzgeschwindigkeit wird an alle Antriebe des Antriebsverbundes verteilt, vorzugsweise unter Kompensation einer Tot- bzw. Laufzeit, welche vom Bus- oder Kommunikationssystem bedingt ist.
- Anhand der empfangenen Referenzgeschwindigkeit generieren die Einzelantriebe mit ihren jeweiligen Servoregelungen dezentral bzw. lokal achsspezifische Bewegungssollwerte, wobei der Gleichlauf der Einzelantriebe durch die Vorgabe der Referenzgeschwindigkeit sichergestellt wird.

Ein mit der Erfindung erzielter Vorteil besteht in der Vereinfachung der Bus- bzw. Kommunikationsstruktur: Indem als Referenzantrieb ein Einzelantrieb aus dem Antriebsverbund ausgewählt wird, der zusammen mit den anderen Einzelantrieben über ein gemeinsames Kommunikationssystem unter einer gemeinsamen Leitachssteuerung koordiniert wird, wird nicht mehr wie nach oben erläutertem Stand der Technik ein separater Antrieb außerhalb des Antriebs- und Kommunikationsverbundes als Referenzpositionsgeber verwendet. Damit entfällt gegenüber eingangs genanntem Stand der Technik die Notwendigkeit eines zusätzlichen separaten Bussystems, um von einem gegenüber dem Antriebsverbund separat angetriebenen Einzelantrieb, beispielsweise Falzantrieb, Positionsreferenzen zu beziehen.

Die Erfindung zeichnet sich unter anderem durch Folgendes aus:

Es wird eine rein virtuelle, antriebsunabhängig generierte Leitachslage allen Einzelantrieben des Antriebsverbunds als Führungsgröße vorgegeben, worauf sich die Einzelantriebe jeweils für sich dezentral einregeln können. Die aktuelle Position eines speziell ausgewählten Einzelantriebs als Referenzantrieb, beispielsweise des Falzantriebs, muss nicht über das Kommunikationssystem an die übrigen Einzelantriebe verteilt werden.

Indem auf der Basis der Erfindung der Versatz der Position des Referenzantriebs zur virtuellen Leitachsposition des gesamten Antriebsverbundes berücksichtigt wird, ist die Notwendigkeit einer zusätzlichen Positionskorrektur am Referenzantrieb vermieden. Dies ist besonders vorteilhaft, wenn als Referenzantrieb der Falzapparateantrieb einer Druckmaschine verwendet wird, weil das Falzwerk in seiner Verstellbarkeit aufgrund der Rahmenbedingungen in einer Druckmaschine besonderen Einschränkungen unterliegt.

Die Vorgabe eines Geschwindigkeits-Referenzprofils erfolgt unter Berücksichtigung der realen Anfangsposition eines Referenzantriebs und gleichzeitiger Nutzung einer übergeordneten, antriebsunabhängigen Vorgabe einer Leitachsgeschwindigkeit.

Indem im Rahmen der Erfindung eine die reale Anfangsposition eines Referenzantriebs berücksichtigende Referenzgeschwindigkeit allen Antriebs- oder Servoreglern der Einzelantriebe vorgegeben wird, lässt sich effizient ein Gleichlauf aller Einzelantriebe des Antriebsverbunds erreichen. Der jeweiligen Geschwindigkeitsregelung der Einzelantriebe wird eine Regelung des Synchronlaufs überlagert, indem an die Einzelantriebe des Antriebsverbunds parallel sowohl die virtuell erzeugte Leitachsposition als auch die eine Anfangsposition eines realen Referenzantriebs berücksichtigende Referenzgeschwindigkeit über das gemeinsame Kommunikationssystem übertragen wird. Die Möglichkeit für die jeweiligen lokalen Antriebsregler, dezentral überlagerte Lageoffsetverstellungen durchzuführen, wird nicht eingeschränkt. Es lässt sich also weiterhin ein Versatz zur virtuellen Leitachsposition einstellen, was insbesondere beim Einsatz in einer Druckmaschine für Farb- und Schnittregister vorteilhaft sein kann. Zweckmäßig wird mit der Erfindung auch die dezentrale Sollwertgenerierung vereinfacht, weil beispielsweise der Feininterpolator und/oder der Hochlaufgeber wegfallen können.

Eine optionale Ausbildung des erfindungsgemäßen Verfahrens besteht darin, dass das Leitachs-Bewegungsprofil (w_{spd,l}, w_{pos,l}) eine Leitachsposition (w_{pos,l}) und/oder eine Leitachsgeschwindigkeit (w_{spd,l}) und/oder eine Leitachsbeschleunigung umfasst, die als Führungsgröße(n) an alle Einzelantriebe (1,1a) des Antriebsverbunds (1,1a,2) übertragen werden. Diese Ausbildung kann gegebenenfalls dahingehend weiter entwickelt werden, dass bei der Vorgabe der Leitachsgeschwindigkeit (w_{spd,l}) für den Antriebsverbund (1,1a,2) der Lageversatz (w_{pos,l}) - w_{pos,r}) des Referenzantriebes (1a) zur Leitachsposition (w_{pos,l}) für den Antriebsverbunds (1,1 a,2) berücksichtigt wird.

Eine optionale Ausbildung des erfindungsgemäßen Verfahrens besteht darin, dass für jeden Einzelantrieb (1,1a) des Antriebsverbundes (1,1a,2) eine Synchronlageregelung (6b) oder sonstige Synchroniageeinstellung mit der Referenzgeschwindigkeit (w_{spd,r}) und der Leitachsposition (w_{pos,l}) oder eines sonstigen Leitachs-Bewegungsprofils (w_{spd,l}, w_{pos,l}) als Eingangsgrößen und einer Stellgeschwindigkeit (w_{spdadj,d}, w_{spdadj,l}) als erzeugte Ausgangsgröße vorgenommen wird, welche zur Beeinflussung der jeweiligen Antriebsgeschwindigkeit (x_{spd,d}, x_{spd,r}) der Einzelantriebe (1,1 a) verwendet und/oder verarbeitet wird. Dabei wird optional im Zuge der Synchronlageeinstellung (6b) die Referenzgeschwindigkeit (w_{spd,r}) in einen für den empfangenden Einzelantrieb (1,1 a) spezifischen Antriebspositionswert (w_{pos,d},w_{pos,r}) umgewandelt, und eine zwischen der Leitachsposition (w_{pos,l}) und dem Antriebspositionswert (w_{pos,d},w_{pos,r}) gebildete Differenz wird über eine Übertragungsfunktion, beispielsweise Proportional- und/oder Integrierfunktion, in die Stellgeschwindigkeit (w_{spdadj,d}, w_{spdadj,l}) umgewandelt.

Eine optionale Ausbildung des erfindungsgemäßen Verfahrens besteht darin, dass nur eine unidirektionale Referenzgeschwindigkeit (x_{spd,r}) und/oder -beschleunigung verteilt wird. Insbesondere werden nach der Überlagerung von Stell- und Leitachsgeschwindigkeit (w_{spdadj,l} ,w_{spd,l}) nur Referenzgeschwindigkeiten (w_{spd,r}) einer Richtung beziehungsweise eines einheitlichen Vorzeichens zur Verteilung an die Verbund-Einzelantriebe (1,1 a) frei gegeben.

Eine optionale Ausbildung des erfindungsgemäßen Verfahrens besteht darin, dass in der Leitachssteuerung (5) das Bewegungsprofil (w_{spd,l}, w_{pos,l}) als Funktion einer Produktionsgeschwindigkeit (w_{spd,p}), einer Produktionsbeschleunigung und/oder -verzögerung (w_{acc,p}, w_{dec,p}) über die Zeit programmierbar oder sonst einstellbar ist.

Eine optionale Ausbildung des erfindungsgemäßen Verfahrens besteht darin dass die Verteilung der Referenzgeschwindigkeit (x_{spd,r}) mit einer Kompensation einer Laufzeit (2) der Informationsübertragung auf dem Bus- oder sonstigen Kommunikationssystem (2) erfolgt. Beispielsweise wird zur Laufzeit-Kompensation dem Referenzantrieb (1a) mittels zusätzlicher Geschwindigkeitserhöhung gegenüber dem Leitachs-Bewegungsprofil (w_{spd,l}, w_{pos,l}) eine Vorauseilung erteilt, welche der Laufzeit (2) entspricht.

Eine optionale Ausbildung des erfindungsgemäßen Verfahrens besteht darin, dass in jedem Einzelantrieb (1.1a) des Antriebsverbunds (1,1a,2) die Leitachsposition (w_{pos,l}) und/oder eine Leitachsgeschwindigkeit (w_{spd,l}) und/oder das sonstige Leitachs-Bewegungsprofil (w_{spd,l}, w_{pos,l}) jeweils als Führungsgröße für eine Servoregelung (6a) und/oder eine Geschwindigkeitsregelung verarbeitet wird.

Weitere Einzelheiten, Merkmale, Merkmalskombinationen, Vorteile und Wirkungen auf der Basis der Erfindung ergeben sich aus den Ansprüchen und der nachfolgenden Beschreibung bevorzugter Ausführungsformen der Erfindung sowie anhand der Zeichnungen. Diese zeigen in:
- Fig. 1: anhand eines Blockschaltbilds die Grobstruktur eines beispielhaften Antriebssystems gemäß Erfindung.
- Fig. 2: anhand eines etwas detaillierteren Blockschaltbildes die Grobstruktur eines weiteren, beispielhaften Antriebssystems gemäß Erfindung.

Gemäß Fig. 1 umfasst das Antriebssystem eine Mehrzahl Einzelantriebe 1, 1 a, 1 b, nämlich Verbundantriebe 1, die auch einen auswählbaren Referenzantrieb 1 a umfassen, und sonstige Einzelantriebe 1b. Letztere können zwar wie die anderen Antriebe 1, 1 a schaltungstechnisch mit einem Datenkommunikationsbus 2 über eine jeweilige Busanschaltung 3 gekoppelt sein, werden aber von den Antriebskommunikationssteuerungen 4 zum Datenaustausch jedenfalls unter Koordination mit den anderen Einzelanztrieben nicht angesteuert. Mithin befinden sich die sonstigen Einzelantriebe 1b außerhalb eines Antriebs- bzw. Kommunikationsverbundes 1, 1a, 2 der Verbundantriebe 1, 1 a, der von einer Leitachssteuerung 5 koordiniert und/oder dominiert sein kann, welche über eine Busanschaltung 3 auch mit dem Datenkommunikationsbus 2 gekoppelt ist. Beim Ausführungsbeispiel der Fig. 1 ist von einem realen Bus in Master-Slave-Konfiguration ausgegangen, d.h. alle Steuer-Signale laufen vom Master zu den Slaves, Statussignale entsprechend von den Slaves zum Master. Somit muss ein von einem (beliebigen Antrieb) ableitbares Referenzsignal über den Master (Leitachssteuerung) laufen.

Die Funktionsweise ist wie folgt: In die Leitachssteuerung 5 wird von extern eine Produktionsgeschwindigkeit w_{spd,p} eingegeben, beispielsweise einprogrammiert. Daraus generiert ein Leitachsgeschwindigkeitsgenerator 5a (siehe Fig. 2) anhand einer implementierten Bewegungsprofil-Kennlinie 5b (siehe Fig. 2) jeweils antriebsunabhängig eine Leitachsgeschwindigkeit w_{spd,l} und eine Leitachsposition w_{pos,l}. Diese Größen werden über den Datenkommunikationsbus 2 dem Antriebsverbund 1,1a,2 zugeleitet, und zwar wie folgt differenziert: Dem als Referenzantrieb 1 a ausgewählten Einzelantrieb wird das gesamte, erzeugte Bewegungsprofil, welches die Leitachsposition w_{pos,l} und die Leitachsgeschwindigkeit w_{spd,l} umfasst, zugeleitet. Eine dem Referenzantrieb 1 a interne Synchronlageeinstellung berücksichtigt einen Versatz zwischen dem vorgegebenen Leitachsbewegungsprofil w_{pos,l}, w_{spd,l}, insbesondere der vorgegebenen Leitachsposition w_{pos,l} einerseits und der Position des Referenzantriebs 1 a andererseits. Daraus resultierend wird über die entsprechend eingestellten Rechenmittel des Referenzantriebs 1 a eine Korrekturgeschwindigkeit x_{spd,r} gebildet und über den Datenkommunikationsbus 2 der Leitachssteuerung 5 zugeleitet. Diese generiert aus der Korrekturgeschwindigkeit x_{spd,r} eine Referenzgeschwindigkeit w_{spd,d}, die an alle sonstigen, dem Antriebsverbund 1, 1a, 2 angehörigen Einzelantrieben 1 als Führungsgrößen für eine jeweilige Geschwindigkeitsregelung übertragen wird. Eine Übermittlung der Leitachsgeschwindigkeit w_{spd,l} aus der Leitachssteuerung 5 an die Verbundantriebe 1 ist gemäß Ausführungsbeispiel nicht vorgesehen, ausgenommen der auswählbare Referenzantrieb 1 a. Aus den zugeleiteten Führungsgrößen, nämlich der Leitachsposition w_{pos,l} und der Referenzgeschwindigkeit w_{spd,r} können die Einzelantriebe 1, einschließlich des Referenzantriebs 1a, dezentral ihre spezifischen Sollwerte für eine Servo-Lage- und/oder Geschwindigkeitsregelung im Sinne eines Gleichlaufs mit den anderen Einzelantrieben generieren.

Gemäß Fig. 2 ist in der Leitachssteuerung 5 der Leitgeschwindigkeitsgenerator 5a zur Realisierung der Leitachs-Bewegungsprofil-Kennlinie 5b mit der Leitachsposition w_{pos,l} und der Leitachsgeschwindigkeit w_{spd,l} als Ausgangsgrößen eingerichtet. Der Leitgeschwindigkeitsgenerator 5a gibt unmittelbar die Leitachsgeschwindigkeit w_{spd,l} aus, und mittels eines Integriergliedes I wird daraus die Leitachsposition w_{pos,l} erzeugt, wobei eine Anfangslage bzw. Ausgangsstellung w_{pos,l0} der Leitachsposition beim Integrationsprozess als Anfangswert berücksichtigt wird. Gemäß Ausführungsbeispiel der Fig.2 wird auch die Möglichkeit unterstützt, dass die Leitachssteuerung und mindestens ein Verbundantrieb im selben Regelprozessor gerechnet werden können. Bei der Ausgabe dieses Bewegungsprofils w_{spd,l}, w_{pos,l} auf den Datenkommunikationsbus 2 ist noch ein Buslaufzeitglied 2a in Betracht zu ziehen, weil Totzeiten bei der Datenübertragung auf dem Datenkommunikationsbus vom Sender zum Empfänger unvermeidlich sind. Das Bussystem (die 3 senkrecht laufenden Signalleitungen) ist idealisiert dargestellt, d.h. alle Abgriffe von Signalen geschehen exakt zeitgleich. Die Laufzeiten sind konzentriert in den Laufzeitgliedern 2a angenommen.

Für die Erfindungsvariante, dass eine direkte Slave-zu-Slave-Kommunikation (1 :n) realisiert wird, entfiele die Vorgabe durch den Master und alle Slaves (nur "gekuppelte" Antriebe) würden die Referenzgeschwindigkeitgröße w_{spd,r}(t_x)=x_{spd,r}(t_x-1) empfangen.

Gemäß Fig. 2 sind die Antriebe des Antriebsverbunds 1, 1a, 2 jeweils mit einer Servo-Geschwindigkeitsregelung 6a und einer Synchronlageregelung 6b versehen. Der ausgewählte Referenzantrieb 1 a weist noch zusätzlich einen Referenzgenerator 6c auf.

Gemäß Fig. 2 umfasst die jeweilige Servo-Geschwindigkeitsregelung 6a eingangsseitig eine Vergleichsstelle V, um aus der Referenzgeschwindigkeit w_{spd,r} als Führungsgröße und der (mit einer Nachstellgeschwindigkeit überlagerten) Antriebs-Istgeschwindigkeit x_{spd,d} eine Regeldifferenz für ein nachgeordnetes Regelglied PI, beispielsweise Proportional-Integralregler, zu bilden. Der Ausgang des Regelglieds wird über einen Wandler W einem Servoregler S angepasst, welcher auf der Basis einer feldorientierten Regelung einen beispielsweise momentenbildenden Strom an einen Servomotor 7a liefert. Dessen Bewegungen werden von einem Bewegungssensor 7b, beispielsweise Servoencoder, abgetastet und über das nachgeschaltete, weitere Wandlerglied W dem negativen Eingang des Vergleichsglieds V zwecks Bildung der Regeldifferenz zugeleitet.

Gemäß Figur 2 umfasst die jeweilige Synchronlageregelung 6b der dem Antriebsverbund angehörenden Einzelantriebe 1, 1 a eingangsseitig ein Integrierglied I und ein Vergleichsglied V. Letzteres ist an seinem positiven Eingang mit dem Datenkommunikationsbus 2 zum Empfang der Leitachsposition w_{pos,l} verbunden. Das Integrierglied ist mit dem Datenkommunikationsbus 2 zum Empfang der Referenzgeschwindigkeit w_{spd,r} verbunden. Einen weiteren Eingangsparameter für das Integrierglied I bildet der jeweilige Anfangswert w_{pos,r0}, w_{pos,d0} bzw. die beim Anlauf bzw. Hochfahren des Antriebsverbunds vorzufindende Ausgangslage des Verbundantriebs 1 bzw. des Referenzantriebs 1 a. Diese Anfangswerte stellen den jeweiligen Startwert dar, von dem der Integrationsprozess zur Bestimmung der aktuellen Antriebsposition w_{pos,r}, w_{pos,d} des Referenzantriebs 1 a bzw. des Verbundantriebs 1 ausgeht. Der Ausgang des Integrierglieds I ist mit dem negativen Eingang des Vergleichsglieds V zwecks Zuführung der jeweiligen aktuellen Antriebsposition w_{pos,r} bzw. w_{pos,d} verbunden. Über den Ausgang des Vergleichsglieds V wird die resultierende Regeldifferenz w_{pos,l} - w_{pos,r bzw. d} einem Regelglied PI, beispielsweise PI-Regler zugeführt. Am Ausgang des Regelglieds ergibt sich ein Wert für eine Nachstellgeschwindigkeit w_{sPdadj,l} bzw. w_{spdadj,d} des Referenzantriebs 1 a bzw. eines Verbundantriebs 1.

Gemäß Figur 2 ist beim Referenzantrieb 1a die Nachstellgeschwindigkeit w_{spdadj,l} einem Überlagerungsglied Ü zugeführt, dessen zweiter Eingang mit dem Datenkommunikationsbus 2 zum Empfang der antriebsunabhängig erzeugten Leitachsgeschwindigkeit w_{spd,l} verbunden ist. Der resultierende Überlagerungswert am Ausgang des Überlagerungsglieds Ü wird dem Eingang eines Unidirektionalfilters 8 zugeführt. Dessen Übertragungsfunktion ist so ausgelegt, dass als Überlagerungsergebnis lediglich eine Korrekturgeschwindigkeit x_{spd,r} einheitlicher Richtung bzw. einheitlichen Vorzeichens am Ausgang des Unidirektionalfilters 8 zur Verfügung gestellt ist. Der Unidirektionalfilter-Ausgang ist dem Antriebs- bzw. Datenkommunikationsbus 2 zur Verfügung gestellt, worüber eine der Korrekturgeschwindigkeit x_{spd,r} gleiche oder entsprechende Referenzgeschwindigkeit w_{spd,r} an alle Servo-Geschwindigkeitsregelungen 6a des Antriebsverbunds verteilt wird.

Gemäß Figur 2 ist beim jeweiligen Verbundantrieb 1 der Ausgang der Synchronlageregelung 6b mit der Nachstellgeschwindigkeit w_{spdadj,d} für die Antriebs-Geschwindigkeitsregelung 6a einem Vergleichsglied V an dessen positiven Eingang zugeführt, während das über den Wandler W geführte Signal aus dem Bewegungssensor 7b dem negativen Eingang des Vergleichsglieds V zugeleitet ist. Die resultierende Differenz am Ausgang des Vergleichsglieds V wird einem ersten Eingang eines weiteren Überlagerungsglieds Ü eingespeist, dessen zweiter Eingang zur Aufnahme der Referenzgeschwindigkeit w_{spd,r} mit dem Datenkommunikationsbus 2 verbunden ist. So ergibt sich eine von der Nachstellgeschwindigkeit w_{spdadj,d} aus der Synchronlageregelung 6b "überlagerte" Regeldifferenz am Ausgang des Überlagerungsglieds Ü bzw. am Eingang des nachgeschalteten Regelglieds PI.

Zur Wirkungsweise des elektrischen Antriebssystems nach Fig. 2 wird noch folgendes ausgeführt:

Besonders geeignet ist das in Fig. 2 dargestellte Antriebssystem zum Einzelantriebs-Einsatz in einer Rotationsdruckmaschine, bei welcher eine Mehrzahl von Druckzylindem sowie die Zylinder eines Schneid- und/oder Falzmessers eines die zu bedruckende Papierbahn abschließenden Falzwerks bei ihren Bewegungen auf eine gemeinsame Lage auf der Papierbahn synchronisiert werden müssen. In der Regel ist jedem Zylinder ein eigener Servomotor 7a eines in den Antriebsverbund 1, 1a, 2 integrierten Einzelantriebs 1, 1 a zugeordnet. Zweckmäßig ist der als Referenzantrieb 1 a ausgewählte Einzelantrieb mit seinem Servomotor 7a beispielsweise dem Schneidmesserzylinder und/oder dem Falzmesserzylinder des Falzwerks zugeordnet.

Beim Produktionsanlauf auf einen Druckauftrag hin sind die .Einzelantriebe, welche die Walzen/Druck- und Falzwerke der Rotationsdruckmaschine antreiben, auf die gemeinsame Lage auf der Papierbahn zu synchronisieren. Dabei nehmen die Anfangs- bzw. Ausgangswerte w_{pos,d0}, w_{pos,r0} der Positionen der Verbundantriebe 1 und des Referenzantriebs 1 a zufällige Werte ein. Zweckmäßig wird die Anfangsposition w_{pos,r0} des Referenzantriebs 1 a von der Leitachssteuerung 5 ausgelesen und zur Definition der "Nulllage" des Maschinen-Drehkoordinatensystems verwendet. Mit Druckauftrag und Beginn des Produktionsanlaufs generiert in der Leitachssteuerung 5 der Leitachs-Geschwindigkeitsgenerator 5a entsprechend der Kennlinie 5b des Leitachs-Bewegungsprofils Leitachsgeschwindigkeitswerte w_{spd,l}, die über den Datenkommunikationsbus 2 wenigstens dem Referenzgenerator 6c des Referenzantriebs 1 a zugeführt werden. Mittels eines Integrierglieds I berechnet die Leitachssteuerung 5, ausgehend von einer beliebigen Anfangslage W_{pos,l0}, aus den Geschwindigkeitswerten Leitachspositionswerte w_{pos,l}, die über den Datenkommunikationsbus 2 an die jeweilige Synchronlageregelung 6b der Verbundantriebe 1 und des Referenzantriebs 1a als Führungsgrößen übermittelt werden.

Die Referenzgeschwindigkeit w_{spd,r} bezieht sich in erster Linie auf die Leitgeschwindigkeit w_{spd,l}, der eine Nachstellgeschwindigkeit w_{spdadj,l} überlagert wird. Diese Korrektur- beziehungsweise Nachstellgeschwindigkeit ist die Stellgröße des Synchronlagereglers und hat die Aufgabe, die Abweichung Leitachsposition zu Referenzantriebsposition w_{pos,l} - w_{pos,r} zu Null werden zu lassen. Der Anfangswert w_{pos,r0} der Referenzposition hat beim Initialisierungsschritt (einmalig) einen Bezug zur realen Antriebsposition. Verteilt wird allerdings fortlaufend eine Geschwindigkeitsreferenz, der auch der Referenzantrieb, beispielsweise Falzantrieb folgt.

Gemäß Fig. 2 wird angestrebt, dass die Referenzgeschwindigkeit w_{spd,r}, die aus dem Referenzantrieb 1a abgeleitet wird, der Leitachsgeschwindigkeit w_{spd,l} entspricht. Dazu ist es notwendig, die Regeldifferenz Leitachsposition w_{pos,l} - Referenzantriebsposition w_{pos,r} am Vergleichsglied V der Synchronlageregelung 6b des Referenzantriebs 1 a auszuregeln bzw. diese Differenz abzubauen. Wenn der Referenzantrieb 1a dem Falzwerk zugeordnet ist, ist sicherzustellen, dass Antriebsrichtungswechsel vermieden sind, wozu das Unidirektionalfilter 8 am Ausgang des Referenzgenerators 6c dient. Drehrichtungen des mit der Papierbahn in Eingriff stehenden Falzwerks in beispielsweise positiver Richtung können zugelassen werden, in negativer Richtung sind sie auszuschließen. Liegt in der zugelassenen Drehrichtung beim Anlauf des Antriebsverbunds 1,1a die Leitachsposition w_{pos,l} anfänglich noch hinter der Anfangsposition w_{pos,r0} des Referenzantriebs 1a zurück, wird wegen der negativen Regeldifferenz w_{pos,l} - w_{pos,r} am Ausgang des Überlagerungsglieds Ü des Referenzgenerators 6c ein Geschwindigkeitswert negativen Vorzeichens resultieren. Dieser wird durch das Unidirektionalfilter 8 unterdrückt, wobei eine Korrekturgeschwindigkeit x_{spd,r} beziehungsweise eine Referenzgeschwindigkeit w_{sps,r} mit einem Wert Null an die Geschwindigkeits-Servoregelkreise aller Einzelantriebe 1, 1a des Antriebsverbunds über den Datenkommunikationsbus 2 übermittelt wird. Der Antriebsverbund bleibt also noch stehen. Erst wenn die umlaufende, rein virtuelle Leitachsposition w_{pos,l} die Falzreferenz-Ausgangslage w_{pos,r0} passiert (w_{pos,l} größer oder gleich Null), wird der Antriebsverbund mit den Einzelantrieben 1, 1a in Bewegung versetzt, einschließlich des Referenzantriebs 1 a. Dann nämlich werden aus dem Referenzantrieb 1a Korrekturgeschwindigkeitswerte x_{spd,r} bzw. Referenzgeschwindigkeitswerte w_{spd,r} zunehmend größer Null an die Geschwindigkeits-Servoregelkreise ausgegeben.

Mit Vorteil kann also die gemeinsame Gesschwindigkeitsvorgabe beziehungsweise die Vorgabe der Referenzgeschwindigkeit w_{spd,r} so erfolgen, dass die Abweichung von der Falzreferenzlage w_{pos,r} zur virtuellen Leitposition w_{pos,l} des gesamten Antriebsverbundes 1,1 a,2 einstellbar, beispielsweise Null ist. Insbesondere wird die Ausgabe einer negativen Referenzgeschwindigkeit x_{spd,r}, w_{spd,r} aus dem Synchronlageregler 6b verhindert. In weiterer Ausgestaltung ist solchenfalls auch die Verhinderung des Aufsummieren des Integralanteils im PI-Regler PI zweckmäßig beziehungsweise wird der Integralanteil im PI-Regler PI des Synchronlagereglers 6b auf Null gehalten, solange die Referenzgeschwindigkeit x_{spd,r}, w_{spd,r} Null ist.

Im weiteren Betrieb wird bei jedem Einzelantrieb 1, 1a des Antriebsverbunds im Rahmen der Synchronlageregelung 6b der jeweilige Lageversatz w_{pos,l} - w_{pos,d} beziehungsweise - w_{pos,r} des Referenzantriebs 1a zur virtuellen Leitachslage w_{pos,l} des Antriebsverbunds anhand der Vergleichsstelle V und der daraus resultierenden Regeldifferenz berücksichtigt und ständig ausgeregelt. Den dezentralen Geschwindigkeits-Servoregelungen 6a der Einzelantriebe 1, 1 a wird jeweils eine Synchronlaufregelung 6b durch parallele Übermittlung der auf der Referenzlage w_{pos,r} basierenden Referenzgeschwindigkeit w_{spd,r} an die Einzelantriebe 1, 1a des Antriebsverbunds überlagert. Nach Ende der Anlaufphase ist durch die Überlagerungen der Nachstellgeschwindigkeiten w_{spdadj,d}, w_{spdadj,l} im jeweiligen Verbundantrieb 1 beziehungsweise Referenzantrieb 1 a zu den Regelkreis-Führungsgrößen bzw. zum Eingang des Referenzgenerators 6c eine Lagesynchronität der Einzelantriebe 1,1 a untereinander erreicht.

Die Kompensation der Buslaufzeit ergibt sich durch die Einbeziehung des, diese Buslaufzeit repräsentierenden Laufzeitgliedes 2a in den Iswertzweig des Synchronlagereglers 6b. Damit führen dynamische Abweichungen zwischen der Leitachsgeschwindigkeit w_{pos,l} und Referenzantriebsposition w_{pos,r} zur Nachstellgeschwindigkeit w_{spdadj,l} für die Leitachsgeschwindigkeit als Stellgröße. Das wirkt der Lageabweichung beim Beschleunigen entgegen und reduziert/kompensiert den Einfluss der Buslaufzeit. Im stationären Betrieb mit der Korrekturgeschwindigkeit x_{spd,r} beziehungsweise der Referenzgeschwindigkeit w_{spd,r} konstant hat die Buslaufzeit sowieso keine Wirkung. Der Einfluss der Buslaufzeit bei der Übertragung der Leitlage w_{pos.l} wird durch zeitsynchrone Messungen aller Lagen im System sichergestellt. Damit werden w_{pos,l} und w_{pos,d} vom selben Zeitpunkt t_x miteinander verglichen, ohne dass die Buslaufzeit eine Rolle spielt.

### Bezugszeichenliste

- 1, 1a, 1b: Einzelantriebe
- 1: Verbundantrieb
- 1a: Referenzantrieb
- 1b: sonstiger Antrieb außerhalb des Verbunds
- 2: Datenkommunikationsbus
- 2a: Buslaufzeitglied
- 3: Busumschaltung
- 1, 1a, 2: Antriebsverbund
- 5: Leitachssteuerung
- 5a: Leitachs-Geschwindigkeitsgenerator
- 5b: Kennlinie des Leitachs-Bewegungsprofil
- I: Integrierglied
- 6a: Servo-Geschwindigkeitsregelung
- 6b: Synchronlageregelung
- 6c: Referenzgenerator
- V: Vergleichsglied
- PI: Proportional-Integralregelglied
- W: Wandler
- S: Servoregler
- 7a: Servomotor
- 7b: Bewegungssensor
- Ü: Überlagerungsglied
- 8: Unidirektionalfilter
- w_{spd,p}: Produktionsgeschwindigkeit
- w_{spd,l}: Leitachsgeschwindigkeit
- w_{pos,l}: Leitachsposition
- w_{pos,r}: Referenzantriebsposition
- x_{spd,r}: Korrekturgeschwindigkeit
- w_{spd,r}: Referenzgeschwindigkeit
- w_{pos,l0}: Anfangswert der Leitachsposition
- w_{spd,d}: Sollgeschwindigkeit Antrieb
- x_{spd,d}: Istgeschwindigkeit Antrieb
- w_{spdadj,l}: Nachstellgeschwindigkeit für Leitachsgeschwindigkeit
- w_{spdadj,d}: Nachstellgeschwindigkeit für Antrieb
- w_{pos,d}: Antriebssollposition
- w_{pos,d0}: Anfangswert der Antriebsposition oder Antriebssollposition
- w_{pos,r0}: Anfangswert der Referenzantriebsposition

## Patentansprüche

1. Verfahren zur Synchronisierung mehrerer Einzelantriebe (1,1a) auf eine gemeinsame Antriebs-Position, insbesondere eingesetzt in einer Druckmaschine mit Falzwerk mit wenigstens einem Falz-Einzelantrieb, wobei die Einzelantriebe über wenigstens ein Positions-, Geschwindigkeits- und/oder Beschleunigungsinformationen vermittelndes Bus- oder sonstiges Kommunikationssystem (2) zu einem positionssynchronen Antriebsverbund (1,1a,2) zusammen gefasst werden, welcher von einer Leitachssteuerung (5) mit einem Leitachs-Bewegungsprofil (w_{spd,l}, w_{pos,l}) gespeist wird, wobei von einem einzeln angetriebenen Referenzantrieb (1 a), beispielsweise der Falz-Einzelantrieb, Informationen für die gemeinsame Position abgeleitet werden, **gekennzeichnet durch** folgende Schritte:
- als Referenzantrieb (1a) wird ein Einzelantrieb des Antriebsverbunds (1,1 a,2) ausgewählt,
- das Leitachs-Bewegungsprofil (w_{spd,l}, w_{pos,l}) wird virtuell und antriebsunabhängig generiert,
- wobei das Leitachs-Bewegungsprofil (w_{spd,l}, w_{pos,l}) wenigstens eine virtuelle Leitachsposition umfasst,
- und bei einer Vorgabe des Leitachs-Bewegungsprofils (w_{spd,l}, w_{pos,l}) an den Antriebsverbund (1,1 a,2) wird ein Versatz (w_{pos,l} - w_{pos,r}) der Lage beziehungsweise Position (w_{pos,r0},w_{pos,r}) des Referenzantriebs (1a) zum Leitachs-Bewegungsprofil (w_{spd,l}, w_{pos,l}) berücksichtigt.

2. Verfahren nach Anspruch 1, **dadurch gekennzeichnet, dass** aus einem Vergleich der Lage beziehungsweise Position (w_{pos,ro},w_{pos,r}) des Referenzantriebs (1a) mit dem Leitachs-Bewegungsprofil (w_{spd,l}, w_{pos,l}) der Lage-Versatz (w_{pos,l} - w_{pos,r}) und daraus eine Referenzgeschwindigkeit (x_{spd,r}) oder -beschleunigung abgeleitet und über das Kommunikationssystem (2) an alle Einzelantriebe (1,1a) des Antriebsverbunds (1,1a,2) als gemeinsame Führungsgröße (w_{spd,r}) für eine jeweilige Einzelantriebs-Geschwindigkeitsregelung verteilt (6a) werden.

3. Verfahren nach Anspruch 1 oder 2, **dadurch gekennzeichnet, dass** das Leitachs-Bewegungsprofil (w_{spd,l}, w_{pos,l}) eine Leitachsposition (w_{pos,l}) und eine Leitachsgeschwindigkeit (w_{spd,l}) und/oder eine Leitachsbeschleunigung umfasst, die als Führungsgröße(n) an alle Einzelantriebe (1,1a) des Antriebsverbunds (1,1a,2) übertragen werden, wobei bei der Vorgabe der Leitachsgeschwindigkeit (w_{spd,l}) für den Antriebsverbund (1,1a,2) der Lageversatz (w_{pos,l} - w_{pos,r}) des Referenzantriebes (1a) zur Leitachsposition (w_{pos,l}) für den Antriebsverbunds (1,1a,2) berücksichtigt wird.

4. Verfahren nach Anspruch 2 und 3, **gekennzeichnet durch** eine Vorgabe der gemeinsamen Referenzgeschwindigkeits-Führungsgröße (x_{spd,r},w_{spd,r}) derart, dass eine Abweichung beziehungsweise Versatz (w_{pos,l} - W_{pos,r}) zwischen der Referenzantriebs- Position (w_{pos,r0},w_{pos,r}) und der Antriebsverbund-Leitposition (w_{pos,l}) insbesondere auf Null einstellbar ist.

5. Verfahren nach nach einem der vorangehenden Ansprüche, **dadurch gekennzeichnet, dass** für jeden Einzelantrieb (1,1a) des Antriebsverbundes (1,1a,2) eine Synchronlageregelung (6b) oder sonstige Synchronlageeinstellung mit der Referenzgeschwindigkeit (w_{spd,r}) und der Leitachsposition (w_{pos,l}) oder eines sonstigen Leitachs-Bewegungsprofils (w_{spd,l}, w_{pos,l}) als Eingangsgrößen und einer Stellgeschwindigkeit (w_{spdadj,d}, w_{spdadj,l}) als erzeugte Ausgangsgröße vorgenommen wird, welche zur Beeinflussung der jeweiligen Antriebsgeschwindigkeit (x_{spd,d}, x_{spd,r}) der Einzelantriebe (1,1a) verwendet und/oder verarbeitet wird, wobei im Zuge der Synchronlageeinstellung (6b) die Referenzgeschwindigkeit (w_{spd,r}) in einen für den empfangenden Einzelantrieb (1,1a) spezifischen Antriebspositionswert (w_{pos,d},w_{pos,r}) umgewandelt wird, und eine zwischen der Leitachsposition (w_{pos,l}) und dem Antriebspositionswert (w_{pos,d},w_{pos,r}) gebildete Differenz über eine Übertragungsfunktion, beispielsweise Proportional- und/oder Integrierfunktion, in die Stellgeschwindigkeit (w_{spdadj,d}, w_{spdadj,l}) umgewandelt wird.

6. Verfahren nach Anspruch 5, **dadurch gekennzeichnet, dass** wenigstens in einem Teil (1) der Verbund-Einzelantriebe (1,1a) die Stellgeschwindigkeit (w_{spdadj,d}) der Regelgröße der Servo- und/oder Geschwindigkeitsregelung, beispielsweise der Antriebs-Istgeschwindigkeit (w_{spd,d}), überlagert wird.

7. Verfahren nach einem der Ansprüche 5 oder 6, **dadurch gekennzeichnet, dass** beim Referenzantrieb (1a) zur Erzeugung und/oder Beeinflussung der Referenzgeschwindigkeit (x_{spd,r}) die Stellgeschwindigkeit (w_{spdadj,l}) der zugeführten Leitachsgeschwindigkeit (w_{spd,l}) überlagert wird.

8. Verfahren nach Ansprüche 2 und 3 und gegebenenfalls einem der sonstigen Ansprüche, **dadurch gekennzeichnet, dass** der Antriebsverbund (1,1a,2) erst dann gestartet wird und/oder eine von Null verschiedene Referenzgeschwindigkeit (w_{spd,r}) festgelegter Richtung vorgegeben bekommt, wenn die von der Leitachssteuerung (5) erzeugte, entsprechend der Leitachsgeschwindigkeit (w_{spd,l}) geänderte Leitachsposition (w_{pos,l}) die Anfangsposition (w_{pos,r0}) des Referenzantriebs (1a) passiert und/oder der Lageversatz (w_{pos,l} - w_{pos,r}) des Referenzantriebes (1a) zur Leitachsposition (w_{pos,l}) Null ist.

9. Verfahren nach einem der vorangehenden Ansprüche, **dadurch gekennzeichnet, dass** die Verteilung der Referenzgeschwindigkeit (x_{spd,r}) mit einer Kompensation einer Laufzeit (2) der Informationsübertragung auf dem Bus- oder sonstigen Kommunikationssystem (2) erfolgt.

10. Antriebssystem zur Durchführung des Verfahrens nach einem vorangehenden Ansprüche, mit mehreren elektrischen Einzelantrieben (1,1a), die über ein oder mehrere, zur Vermittlung von Positions-, Geschwindigkeits- und/oder Beschleunigungsinformationen vorzugsweise in Echtzeit ausgelegte Bus- oder sonstige Kommunikationsmittel (2) zu einem synchronisierten Antriebsverbund (1,1a,2) gekoppelt sind, mit einer Leitachssteuerung (5), welche zur Erzeugung eines Leitachs-Bewegungsprofils (5b, w_{spd,l}, w_{pos,l}) ausgebildet und zu dessen Einspeisung in den Antriebsverbund (1,1a,2) mit dem oder den Kommunikationsmitteln (2) gekoppelt ist, **gekennzeichnet durch** folgende Merkmale:
- jeder Einzelantrieb (1,1a) ist mit einer Synchronlage-Einstelleinrichtung (6b) versehen, die eingangsseitig mit dem oder den Kommunikationsmitteln (2) zum Empfang des Leitachs-Bewegungsprofils (5b,w_{spd,l}, w_{pos,l}) verbunden und zu dessen Weiterverarbeitung unter Berücksichtung von Einzelantriebs-Lageinformationen (w_{pos,r0},w_{pos,r},w_{pos,d0},w_{pos,d}) zu einer resultierenden Bewegungs-Nachstellgröße (w_{spdadj,d}, W_{spdadj,l}) ausgebildet ist sowie ausgangsseitig mit einer internen oder lokalen Motorsteuerung oder - regelung (6a) des Einzelantriebs (1,1a) zur Übermittlung der Bewegungs-Nachstellgröße (w_{spdadj,d}, w_{spdadj,l}) kommuniziert,
- ein Referenzantrieb (1a) der Einzelantriebe (1,1a) des Antriebsverbunds (1,1 a,2) weist einen Referenzgenerator (6c) auf, der eingangseitig mit der Synchronlage-Einstelleinrichtung (6b) zum Empfang der Bewegungs-Nachstellgröße (w_{spdadj,l}) und mit dem oder den Kommunikationsmitteln (2) zum Empfang des Leitachs-Bewegungsprofils (w_{spd,l}, w_{pos,l}) verbunden, zur Überlagerung der Bewegungs-Nachstellgröße (w_{spdadj,d}, w_{spdadj,l}) und des Leitachs-Bewegungsprofils (w_{spd,l}) einander zur Bildung eines resultierenden Korrektur-Bewegungsprofils (x_{spd,r}) ausgebildet und ausgangsseitig mit dem oder den Kommunikationsmitteln (2) und/oder der Leitachssteuerung (5) zur Zuführung des Korrektur-Bewegungsprofils (x_{spd,r}) als Führungsgröße und/oderRefernz-Bewegungsprofil (w_{spd,r}) an wenigstens die sonstigen Einzelantriebe (1) verbunden ist,
- die Synchronlage-Einstelleinrichtung (6b) des jeweiligen Einzelantriebs (1,1a) ist mit dem oder den Kommunikationsmitteln (2) und/oder der Leitachssteuerung (5) zum Empfang des Referenz-Bewegungsprofils als Führungsgröße (w_{spd,r}) und dessen Berücksichtigung für die Bildung der Bwewgungs-Nachstellgröße (w_{spdadj,d}, w_{spdadj,l}) verbunden, wobei das Leitachs-Bewegungsprofil (w_{spd,l}, w_{pos,l}) virtuell und antriebsunabhängig generiert wird, und das Leitachs-Bewegungsprofil (w_{spd,l}, w_{pos,l}) wenigstens eine virtuelle Leitachsposition umfasst.

11. Antriebssystem nach Anspruch 10, **dadurch gekennzeichnet, dass** die Synchronlage-Einstelleinrichtung (6b) ein mit einem Anfangspositionswert (w_{pos,d0},w_{pos,r0}) des jeweiligen Einzelantriebs (1,1a) initialisiertes oder initialisierbares Integrierglied (I) zur Ermittlung und Berücksichtigung der jeweiligen Antriebsposition (w_{pos,d},w_{pos,r}) für die Bildung der Bewegungs-Nachstellgröße (w_{spdadj,d}, w_{spdadj,l}) umfasst, und das Integrierglied (I) eingangsseitig mit dem oder den Kommunikationsmitteln (2) und/oder der Leitachssteuerung (5) zum Empfang des Referenz-Bewegungsprofils (w_{spd,r}) verbunden ist.

12. Antriebssystem nach Anspruch 10 oder 11, **dadurch gekennzeichnet, dass** die Synchronlage-Einstelleinrichtung (6b) ein eingangseitig zur Aufnahme des Leitachs- Bewegungsprofils (w_{spd,l}, w_{pos,l}), beispielsweise Leitachsposition (w_{pos,l}) und des gegebenenfalls zu Einzelantriebs-Lageinformationen (w_{pos,r},w_{pos,d}) weiterverarbeiteten Referenz-Bewegungsprofils (w_{spd,r}) ausgebildetes Vergleichsglied (V) zur Bestimmung einer Abweichung für die Bildung der Bewegungs-Nachstellgröße (w_{spdadj,d}, w_{spdadj,l}) umfasst.

13. Antriebssystem nach Anspruch 12, **dadurch gekennzeichnet, dass** die Synchronlage-Einstelleinrichtung (6b) ein Regelglied (PI), beispielsweise Proportional-Integral/PI-Regler umfasst, das eingangsseitig mit dem Ausgang des Vergleichsglieds (V) zur Erzeugung und/oder Lieferung der Bewegungs-Nachstellgröße (w_{spdadj,d}, w_{spdadj,l}) verbunden ist.

14. Antriebssystem nach einem der vorangehenden Ansprüche, **dadurch gekennzeichnet, dass** der Referenzgenerator (6c) ein Überlagerungsglied (Ü) umfasst, das eingangsseitig zum Empfang der Leitachsgeschwindigkeit (w_{spd,l}) oder des sonstigen Leitachs-Bewegungsprofils (w_{spd,l}, w_{pos,l}) sowie der Bewegungs-Nachstellgröße (w_{spdadj,l}) ausgebildet und ausgangseitig gegebenenfalls über ein Unidirektionalfilter (8) mit dem oder den Kommunikationsmitteln (2) zur Verteilung des Referenz-Bewegungsprofils (x_{spd,r},w_{spd,r}) verbunden ist.

15. Antriebssystem nach einem der vorangehenden Ansprüche, **dadurch gekennzeichnet, dass** wenigstens bei dem oder den Verbundantrieben die jeweilige Motorsteuerung oder -regelung (6a) eingangseitige, mit einander kombinierte und/oder verknüpfte Überlagerungs- und Vergleichsmittel aufweist, die Eingänge für die Antriebs-Istgeschwindigkeit (x_{spd,d}), das Referenz- oder Korrektur-Bewegungsprofil (x_{spd,r}, w_{spd,r}) und die Bewegungs-Nachstellgröße (w_{spdadj,d}) aufweisen und ausgangseitig mit einem Steuer- oder Regelglied (PI) der Motorsteuerung oder -regelung (6a) verbunden sind.

## Claims

1. A method for synchronising a number of individual drives (1, 1a) onto a common drive position, used in particular in a printing press with a folding unit that has at least one individual folding drive, the individual drives being combined by at least one bus or other communication system (2) conveying position, speed and/or acceleration information to form a position-synchronous drive group (1, 1a, 2) which is fed with a leading axis movement profile (w_{spd,l}, w_{pos,l}) by a leading axis control (5), information on the common position being derived from an individually driven reference drive (1a), for example the individual folding drive, **characterised by** the following steps:
- an individual drive of the drive group (1, 1a, 2) is selected as the reference drive (1 a),
- the leading axis movement profile (w_{spd,l}, w_{pos,l}) is generated virtually and independently of the drive,
- the leading axis movement profile (w_{spd,l}, w_{pos,l}) comprising at least one virtual leading axis position,
- and upon specifying the leading axis movement profile (w_{spd,l}, w_{pos,l}) to the drive group (1, 1 a, 2) an offset (w_{pos,l} - w_{pos,r}) of the location or position (w_{pos,r0}, w_{pos,r}) of the reference drive (1a) in relation to the leading axis movement profile (w_{spd,l}, w_{pos,l}) is taken into consideration.

2. The method according to Claim 1, **characterised in that** the location offset (w_{pos,l,} - w_{pos,r}), and from this a reference speed (x_{spd,r}) or acceleration, is derived from a comparison of the location or position (w_{pos,r0}, w_{pos,r}) of the reference drive (1a) with the leading axis movement profile (w_{spd,l}, w_{pos,l}), and are distributed by the communication system (2) to all of the individual drives (1, 1a) of the drive group (1, 1a, 2) as a common guide value (w_{spd,r}) for a respective individual drive speed regulation (6a).

3. The method according to Claim 1 or 2, **characterised in that** the leading axis movement profile (w_{spd,l,} w_{pos,l}) comprises a leading axis position (w_{pos,l}) and a leading axis speed (w_{spd,l}) and/or a leading axis acceleration that are transmitted as guide value(s) to all of the individual drives (1, 1a) of the drive group (1, 1a, 2), upon specifying the leading axis speed (w_{spd,l}) for the drive group (1, 1a, 2) the location offset (w_{pos,l} - w_{pos,r}) of the reference drive (1a) in relation to the leading axis position (w_{pos,l}) being taking into consideration for the drive group (1, 1a, 2).

4. The method according to Claim 2 and 3, **characterised by** a specification of the common reference speed guide value (x_{spd,r}, w_{spd,r}) such that a deviation or offset (w_{pos,l} - w_{pos,r}) between the reference drive position (w_{pos,r0}, w_{pos,r}) and the drive group leading position (w_{pos,l}) can be set, in particular to zero.

5. The method according to any of the preceding claims, **characterised in that** for each individual drive (1, 1 a) of the drive group (1, 1 a, 2) a synchronous location regulation (6b) or other synchronous location setting is undertaken with the reference speed (w_{spd,r}) and of the leading axis position (w_{pos,l}) or of another leading axis movement profile (w_{spd,l,} w_{pos,l}) as input values and of a positioning speed (w_{spdadj,d,} w_{spdadj,l}) as a generated output value, which is used and/or processed in order to influence the respective drive speed (x_{spd,d,} x_{spd,r}) of the individual drives (1, 1 a), in the course of the synchronous location setting (6b) the reference speed (w_{spd,r}) being converted into a drive position value (w_{pos,d,} w_{pos,r}) specific to the individual receiving drive (1, 1 a), and a difference formed between the leading axis position (w_{pos,l}) and the drive position value (w_{pos,d,} w_{pos,r}) being converted by a transmission function, for example a proportional and/or integrating function, into the positioning speed (w_{spdadj,d,} w_{spdadj,l}).

6. The method according to Claim 5, **characterised in that** at least in one part (1) of the individual group drives (1, 1a) the positioning speed (w_{spdadj,d}) is superimposed over the regulating value of the servo and/or speed regulation, for example the actual drive speed (w_{spd,d}).

7. The method according to either of Claims 5 or 6, **characterised in that** in the reference drive (1a) for generating and/or influencing the reference speed (x_{spd,r}), the positioning speed (w_{spdadj,l}) is superimposed over the delivered leading axis speed (w_{spd,l}).

8. The method according to Claims 2 and 3 and optionally any of the other claims, **characterised in that** the drive group (1, 1a, 2) is only started and/or a reference speed (w_{spd,r}) different from zero and of fixed direction is specified when the leading axis position (w_{pos,l}) generated by the leading axis control (5) and changed according to the leading axis speed (w_{spd,l}) passes the starting position (w_{pos,r0}) of the reference drive (1a) and/or the location offset (w_{pos,l} - w_{pos,r}) of the reference drive (1 a) is zero in relation to the leading axis position (w_{pos,i}).

9. The method according to any of the preceding claims, **characterised in that** the distribution of the reference speed (x_{spd,r}) takes place with compensation for a transit time (2) of the information transmission on the bus or other communication system (2).

10. A drive system for implementing the method according to any of the preceding claims, comprising a number of individual electrical drives (1, 1a) which are coupled to form a synchronised drive group (1, 1a, 2) by means of one or a number of bus or other communication means (2) designed to convey position, speed and/or acceleration information, preferably in real time, comprising a leading axis control (5) which is designed to generate a leading axis movement profile (5b, w_{spd,1}, w_{pos,l}) and is coupled to the communication means (2) in order to be fed into the drive group (1, 1a, 2), **characterised by** the following features:
- each individual drive (1, 1a) is provided with a synchronous location setting device (6b) that is connected on the input side to the communication means (2) in order to receive the leading axis movement profile (5b,w_{spd,l}, w_{pos,l}) and is designed so that it can be further processed in consideration of individual drive location information (w_{p0s,r0}, w_{pos,r}, W_{pos,d0}, w_{pos,d}) into a resulting movement reset value (w_{spdadj,d,} w_{spdadj,l}) and on the output side communicates with an internal or local motor control or regulator (6a) of the individual drive (1, 1a) in order to forward the movement reset value (w_{spdadj,d,} w_{spdadj,l}),
- a reference drive (1a) of the individual drives (1, 1a) of the drive group (1, 1a, 2) has a reference generator (6c) that is connected on the input side to the synchronous location setting device (6b) in order to receive the movement reset value (w_{spdadj,l}) and to the communication means (2) in order to receive the leading axis movement profile (w_{spd,l} w_{pos,l}), in order to superimpose the movement reset value (w_{spdadj,d,} w_{spdadj,1}) and the leading axis movement profile (w_{spd,1}) over one another in order to form a resulting correction movement profile (x_{spd,r}) and on the output side to the communication means (2) and/or the leading axis control (5) in order to deliver the correction movement profile (x_{spd,r}) as a guide value and/or reference movement profile (w_{spd,r}) to at least the other individual drives (1),
- the synchronous location setting device (6b) of the respective individual drive (1, 1a) is connected to the communication means (2) and/or the leading axis control (5) in order to receive the reference movement profile as a guide value (w_{spd,r}) and to take it into consideration for the formation of the movement reset value (w_{spdadj,d,} w_{spdadj,l}), the leading axis movement profile (w_{spd,1,} w_{pos,l}) being generated virtually and independently of the drive, and the leading axis movement profile (w_{spd,1,} w_{pos,l}) comprising at least one virtual leading axis position.

11. The drive system according to Claim 10, **characterised in that** the synchronous location setting device (6b) comprises an integrating element (I) initialised or initialisable by an initial position value (w_{pos,d0,} w_{pos.r0}) of the respective individual drive (1, 1a) in order to determine and take into consideration the respective drive position (w_{pos,d,} w_{pos,r}) for the formation of the movement reset value (w_{spdadj,d,} w_{spdadj,l}), and the integrating element (I) is connected on the input side to the communication means (2) and/or the leading axis control (5) in order to receive the reference movement profile (w_{spd,r}).

12. The drive system according to Claim 10 or 11, **characterised in that** the synchronous location setting device (6b) comprises on the input side a comparison element (V) designed to receive the leading axis movement profile (w_{spd,l,} w_{pos,l}), for example the leading axis position (w_{pos,l}), and the reference movement profile (w_{spd,r}) optionally further processed to form individual drive location information (w_{pos,r,} w_{pos,d}) in order to determine a deviation for the formation of the movement reset value (w_{spdadj,d,} w_{spdadj,l}).

13. The drive system according to Claim 12, **characterised in that** the synchronous location setting device (6b) comprises a regulating element (PI), for example a Proportional-Integral/PI regulator that is connected on the input side to the output of the comparison element (V) in order to generate and/or supply the movement reset value (w_{spdadj,d,} w_{spdadj,l}).

14. The drive system according to any of the preceding claims, **characterised in that** the reference generator (6c) comprises a superimposition element (Ü) that is designed on the input side to receive the leading axis speed (w_{spd,l}) or the other leading axis movement profile (w_{spd,l,} w_{pos,l}) and the movement reset value (w_{spdadj,l}), and on the output side is optionally connected via a unidirectional filter (8) to the communication means (2) in order to distribute the reference movement profile (x_{spd,r,} w_{spd,r}).

15. The drive system according to any of the preceding claims, **characterised in that** at least in the group drive or drives the respective motor control or regulator (6a) has superimposition and comparison means combined and/or linked to one another on the input side that have inputs for the drive actual speed (x_{spd,d}), the reference or correction movement profile (x_{spd,r,} x_{spd,r}) and the movement reset value (x_{spdadj,d}) and on the output side are connected to a control or regulation element (PI) of the motor control or regulator (6a).

## Revendications

1. Procédé de synchronisation de plusieurs entraînements individuels (1, 1a) sur une position commune d'entraînement, mis en oeuvre notamment dans une machine à imprimer ayant un appareil de pliage avec au moins un entraînement individuel de pliage, les entraînements individuels étant réunis, par un système de bus ou de tout autre système de communication (2) communiquant des informations relatives à des positions, des vitesses et/ou des accélérations, pour former un groupe d'entraînements synchrones en position (1, 1a, 2) qui est alimenté par une commande d'axe pilote (5) avec un profil de mouvement d'axe pilote (w_{spd,l}, w_{pos,l}), des informations pour une position commune étant dérivées d'un entraînement de référence (1a) individuellement entraîné, par exemple de l'entraînement individuel de pliage, **caractérisé par** les étapes suivantes :
- comme entraînement de référence (1a), un entraînement individuel du groupe d'entraînement (1, 1a, 2) est sélectionné,
- le profil de mouvement d'axe pilote (w_{spd,l}, w_{pos,l}) est engendré de manière virtuelle et indépendamment d'un entraînement,
- le profil de mouvement d'axe pilote (w_{spd,l}, w_{pos,l}) comprenant au moins une position d'axe pilote virtuelle,
- et lorsqu'une consigne de profil de mouvement d'axe pilote (w_{spd,l}, w_{pos,l}) est donnée au groupe d'entraînements (1, 1a, 2), un décalage (w_{pos,l} - w_{pos,r}) du positionnement ou de la position (w_{pos,r0}, w_{pos,r}) de l'entraînement de référence (1a) par rapport au profil de mouvement d'axe pilote (w_{spd,l}, w_{pos,l}) est pris en compte.

2. Procédé selon la revendication 1, **caractérisé en ce qu'**à partir d'une comparaison du positionnement ou de la position (w_{pos,r0}, w_{pos,r}) de l'entraînement de référence (1a) avec le profil de mouvement d'axe pilote (w_{spd,l}, w_{pos,l}), le décalage de positionnement (w_{pos,l}- w_{pos,r}) et, à partir de celui-ci, une vitesse de référence (x_{spd,r}) et une accélération de référence, sont dérivés et distribués via le système de communication (2) à tous les entraînements individuels (1, 1a) du groupe d'entraînement (1, 1a, 2), comme valeur pilote commune (w_{spd,r}) pour une commande de vitesse d'entraînement individuelle (6a).

3. Procédé selon la revendication 1 ou 2, **caractérisé en ce que** le profil de mouvement d'axe pilote (w_{spd,l}, w_{pos,l}) comprend une position d'axe pilote (w_{pos,l}) et une vitesse d'axe pilote (w_{spd,l}) et/ou une accélération d'axe pilote, qui sont transmises comme valeur(s) pilote(s) commune(s) à tous les entraînements individuels (1, 1a) du groupe d'entraînements (1, 1a, 2), le décalage (w_{pos,l} - w_{pos,r}) du positionnement de l'entraînement de référence (1a) par rapport à la position d'axe pilote (w_{pos,l}) pour le groupe d'entraînements (1, 1a, 2) étant pris en compte lorsqu'une consigne de vitesse d'axe pilote (w_{spd,l}) est donnée au groupe d'entraînements (1, la, 2).

4. Procédé selon la revendication 2 et 3, **caractérisé par** le fait de donner une consigne de la valeur pilote de vitesse de référence (x_{spd,r}, w_{spd,r}) d'une manière telle qu'une dérive ou un décalage (w_{pos,l}-w_{pos,r}) entre la position de l'entraînement de référence (w_{pos,r0}, w_{pos,r}) et la position d'axe pilote (w_{pos,l}) pour le groupe d'entraînements puisse être réglé à zéro.

5. Procédé selon l'une quelconque des revendications précédentes, **caractérisé en ce que** pour chaque entraînement individuel (1, 1a) du groupe d'entraînements (1, 1a, 2), une régulation de synchronisation en position (6b) ou tout autre ajustement de synchronisation en position est effectué avec la vitesse de référence (w_{spd,r}) et la position d'axe pilote (w_{pos,l}) ou de tout autre profil de mouvement d'axe pilote (w_{spd,l}, w_{pos,l}) comme valeur d'entrée et une vitesse de réglage (w_{spdadj,d}, w_{spdadj,l}) comme valeur de sortie obtenue qui est utilisée et/ou transformée pour influencer la vitesse d'entraînement correspondante (x_{spd,d}, x_{spd,r}) des entraînements individuels (1, 1a), la vitesse de référence (w_{spd,r}) étant transformée au cours de l'ajustement de synchronisation en position (6b) en une valeur de position de l'entraînement (w_{pos,d}, w_{pos,r}) spécifique de l'entraînement individuel (1, 1a) qui la reçoit, et une différence entre la position d'axe pilote (w_{pos,l}) et la valeur de position de l'entraînement (w_{pos,d}, wp_{os,r}) étant transformée par une fonction de transfert, par exemple une fonction proportionnelle ou une fonction d'intégration, en la vitesse de réglage (w_{spdadj,d}, W_{spdadj,l}).

6. Procédé selon la revendication 5, **caractérisé en ce qu'**au moins dans une partie (1) des entraînements individuels (1, 1a) du groupe d'entraînements, la vitesse de réglage (w_{spdadj,d}) est superposée à la valeur de régulation de la régulation de l'asservissement et/ou de la vitesse, par exemple à la vitesse réelle d'entraînement (w_{spd,d}).

7. Procédé selon l'une des revendications 5 ou 6, **caractérisé en ce que** dans l'entraînement de référence (1a), pour créer et/ou influencer la vitesse de référence (x_{spd,r}), la vitesse de réglage (w_{spdadj,l}) est superposée à la vitesse d'axe pilote (w_{spd,l}) acheminée.

8. Procédé selon la revendication 2 et 3 et, le cas échéant, selon l'une des autres revendications, **caractérisé en ce que** le groupe d'entraînements (1, 1a, 2) n'est démarré et/ou une vitesse de référence (w_{spd,r}) différente de zéro et d'orientation déterminée ne lui est donnée que lorsque la position d'axe pilote (w_{pos,l}), produite par la commande d'axe pilote (5) et modifiée selon la vitesse d'axe pilote (w_{spd,l}), passe la position de départ (w_{pos,r0}) de l'entraînement de référence (1a) et/ou le décalage de position (w_{pos,l} - w_{pos,r}) de l'entraînement de référence (1a) par rapport à la position d'axe pilote (w_{pos,l}) est zéro.

9. Procédé selon l'une des revendications précédentes, **caractérisé en ce que** la distribution de la vitesse de référence (x_{spd,r}) est effectuée avec une compensation d'une durée de course (2) de la transmission d'informations sur le système de bus ou de tout autre système de communication (2).

10. Système d'entraînement pour la mise en oeuvre du procédé selon l'une des revendications précédentes, ayant plusieurs entraînements électriques individuels (1, 1a) qui sont reliés par un ou plusieurs systèmes de bus ou d'autres moyens de communication (2) conformés pour la transmission d'informations relatives à des positions, des vitesses et/ou des accélérations, de préférence en temps réel, pour former un groupe d'entraînements synchrones en position (1, 1a, 2), avec une commande d'axe pilote (5) conformée pour la génération d'un profil de mouvement d'axe pilote (5b, w_{spd,l}, w_{pos,l}) et dont l'introduction dans le groupe d'entraînements (1, 1a, 2) est accouplée au(x) moyen(s) de communication (2), **caractérisé par** les caractéristiques suivantes :
- chaque entraînement individuel (1, 1a) est pourvu d'un dispositif d'ajustement de position synchronisée (6b) qui est relié du côté d'entrée au(x) moyen(s) de communication (2) pour recevoir le profil de mouvement d'axe pilote (5b, w_{spd,l}, w_{pos,l}) et qui est conformé pour le traitement de celui-ci en tenant compte d'informations de positions d'entraînements individuels (w_{pos,r0}, w_{pos,r}, w_{pos,d0}, w_{pos,d}) pour obtenir une valeur d'ajustement résultante de mouvement (w_{spdadj,d}, w_{spdadj,l}) et qui communique du côté de sortie avec une commande ou une régulation de moteur interne ou locale (6a) de l'entraînement individuel (1, 1a) pour la transmission de la valeur d'ajustement de mouvement (w_{spdadj,d}, w_{spdadj,l}),
- un entraînement de référence (1a) des entraînements individuels (1, 1a) du groupe d'entraînements (1, 1a, 2) comprend un générateur de référence (6c) qui est relié du côté d'entrée au dispositif d'ajustement de position synchronisée (6b) pour recevoir la valeur d'ajustement de mouvement (w_{spdadj,l}) et au(x) moyen(s) de communication (2) pour recevoir le profil de mouvement d'axe pilote (w_{spd,l}, w_{pos,l}) et qui est conformé pour superposer la valeur d'ajustement de mouvement (w_{spdadj,d}, w_{spdadj,l}) et le profil de mouvement d'axe pilote (w_{spd,l}) l'un à l'autre pour former un profil résultant de correction de mouvement (x_{spd,r}) et qui est relié du côté de sortie au(x) moyen(s) de communication (2) et/ou à la commande d'axe pilote (5) pour l'acheminement du profil de correction de mouvement (x_{spd,r}) comme valeur pilote et/ou profil de mouvement de référence (w_{spr,r}) à au moins les autres entraînements individuels (1),
- le dispositif d'ajustement de position synchronisée (6b) de l'entraînement individuel correspondant (1, 1a) est relié au(x) moyen(s) de communication (2) et/ou à la commande d'axe pilote (5) pour recevoir le profil de mouvement de référence comme valeur pilote (w_{spd,r}) et pour prendre celui-ci en compte pour la génération de la valeur d'ajustement de mouvement (w_{spdadj,d}, w_{spdadj,l}), le profil de mouvement d'axe pilote (w_{spdj,l}, w_{pos,l}) étant engendré de manière virtuelle et indépendamment d'un entraînement et le profil de mouvement d'axe pilote (w_{spd,l}, w_{pos,l}) comprenant au moins une position d'axe pilote virtuelle.

11. Système d'entraînement selon la revendication 10 **caractérisé en ce que** le dispositif d'ajustement de position synchronisée (6b) comprend un organe d'intégration (I) initialisé ou pouvant être initialisé avec une valeur de position de départ (w_{pos,d0}, w_{pos,r0}) de l'entraînement individuel correspondant (1, 1a) pour déterminer et prendre en compte la position d'entraînement respective (w_{pos,d}, w_{pos,r}) pour engendrer la valeur d'ajustement de mouvement (w_{spdadj,d}, w_{spdadj,l}), et **en ce que** l'organe d'intégration (I) est relié du côté d'entrée au(x) moyen(s) de communication (2) et/ou à la commande d'axe pilote (5) pour recevoir le profil de mouvement de référence (w_{spd,r}).

12. Système d'entraînement selon la revendication 10 ou 11, **caractérisé en ce que** le dispositif d'ajustement de position synchronisée (6b) comprend un organe comparateur (V) conformé du côté d'entrée pour la réception du profil de mouvement d'axe pilote (w_{spd,l}, w_{pos,l}), par exemple la position de l'axe pilote (w_{pos,l}) et du profil de mouvement de référence (w_{spd,r}) transformé le cas échéant en informations relatives à la position d'entraînements individuels (w_{pos,d}, w_{pos,r}), pour déterminer une dérive pour former la valeur d'ajustement de mouvement (w_{spdadj,d}, w_{spdadj,l}).

13. Système d'entraînement selon la revendication 12, **caractérisé en ce que** le dispositif d'ajustement de position synchronisée (6b) comprend un organe de régulation (PI), par exemple un régulateur PI de proportionnalité et d'intégration, qui est relié du côté d'entrée à la sortie de l'organe de comparaison (V) pour déterminer et/ou fournir la valeur d'ajustement de mouvement (w_{spdadj,d}, w_{spdadj,l}).

14. Système d'entraînement selon l'une des revendications précédentes, **caractérisé en ce que** le générateur de référence (6c) comprend un organe de superposition (Ü) qui est conformé du côté d'entrée pour recevoir la vitesse d'axe pilote (w_{spd,l}) ou le profil de mouvement d'axe pilote (w_{spd,l}, w_{pos,l}) ainsi que la valeur d'ajustement de mouvement (w_{spdadj,l}) et qui est relié du côté de sortie le cas échéant par un filtre unidirectionnel (8) au(x) moyen(s) de communication (2) pour la distribution du profil de mouvement de référence (x_{spd,r}, w_{spd,r}).

15. Système d'entraînement selon l'une des revendications précédentes, **caractérisé en ce que** la commande ou régulation de moteur correspondante (6a) comprend au moins dans le ou les entraînements de groupe, des organes de comparaison et de superposition disposés du côté d'entrée et combinés et/ou reliés entre eux, qui comportent des entrées pour la vitesse réelle d'entraînement (x_{spd,d}), le profil de mouvement de référence ou de correction (x_{spd,r}, w_{spd,r}) et la valeur d'ajustement de mouvement (w_{spdadj,d}) et qui sont reliés du côté de sortie à un organe commande ou de régulation (PI) de la commande ou régulation de moteur (6a).
